# EUROPÄISCHE PATENTSCHRIFT

(11) **EP 3 224 429 B1**
(45) Veröffentlichungstag und Bekanntmachung des Hinweises auf die Patenterteilung: **03.10.2018**
(21) Anmeldenummer: 15797315.7
(22) Anmeldetag: 18.11.2015
(51) Int. Cl.: E04G 5/14, E04G 1/00, E04G 7/30

(54) **GELÄNDERHOLM UND GERÜST MIT EINEM GELÄNDERHOLM**
RAILING BAR AND SCAFFOLDING HAVING A RAILING BAR
GARDE-CORPS ET ÉCHAFAUDAGE MUNI D'UN GARDE-CORPS

(30) Priorität: 25.11.2014 DE 102014224002
(43) Veröffentlichungstag der Anmeldung: 04.10.2017
(73) Patentinhaber: Peri GmbH, 89264 Weissenhorn (DE)
(72) Erfinder: STECK, Tobias, 89264 Weissenhorn (DE)
(74) Vertreter: Kohler Schmid Möbus Patentanwälte
(86) Internationale Anmeldenummer: PCT/EP2015/077005
(87) Internationale Veröffentlichungsnummer: WO 2016/083215

(56) Entgegenhaltungen:
- EP-A2- 0 234 657
- GB-A- 1 242 224
- US-A- 2 681 834

## Beschreibung

Die Erfindung betrifft einen Geländerholm für ein Gerüst, wobei der Geländerholm die Merkmale des Oberbegriffs des Anspruchs 1 aufweist.

Die Erfindung betrifft weiterhin ein Gerüst mit einem solchen Geländerholm.

Ein Geländerholm bzw. ein Gerüst sind aus der JP 2006-226001 A bekannt geworden. In dieser Druckschrift sind in Figur 4 verschiedene Kopplungsabschnitte von Geländerholmen gezeigt, wobei in den Kopplungsabschnitten ausgebildete Kulissen zur Aufnahme eines Gerüstzapfens ausgebildet sind.

Weiterhin offenbart die EP 1 262 611 A2 einen Geländerholm zum Aufbau eines vorlaufenden Gerüsts, wobei der Geländerholm an einem Zapfen mit eckigem Kopf angeordnet wird.

Die JP 2004-076468 A offenbart einen Gerüstzapfen zum Einhängen einer Kulisse eines Geländerholms. Der Gerüstzapfen ist drehbar an einem Gerüstrahmen angeordnet.

Aus der DE 10 2004 005 636 A1 ist ein Gerüstzapfen mit einem pilzkopfförmigen Vorsprung an dessen Ende bekannt geworden. Der Gerüstzapfen ist dabei in Richtung seiner Längsachse S-förmig ausgebildet.

Aus der US 2,681,834 A sowie der GB 1 242 224 A sind Geländerholme bekanntgeworden, die an einem Gerüstzapfen mit endseitig kreisförmigem Vorsprung anordenbar sind. Die Geländerholme weisen dabei einen Rückhalteholm auf, an dem Kopplungsabschnitte schwenkbewegbar angeordnet sind, wobei die Kopplungsabschnitte jeweils eine Kulisse aufweisen.

Das Dokument US2681834 offenbart alle technischen Merkmale des Oberbegriffs des Anspruchs 1. Die US 2,845,307 A offenbart einen Gerüstzapfen in Form einer Schraube. Ein ebenfalls in dieser Druckschrift offenbarter Geländerholm ist dabei durch einen Klinkenmechanismus mit dem Gerüstzapfen verbindbar.

Aus der DE 10 2008 005 814 B4, der DE 10 2011 014 614 A1, DE 20 2008 001 019 U1 sowie der US 6,006,862 A sind Geländerholme bekannt geworden, die Gerüstzapfen in Form unterschiedlich ausgebildeter Haken aufweisen.

Schließlich offenbart die EP 0 234 657 A2 einen Geländerholm, der einen Rückhalteholm und einen starr mit dem Rückhalteholm verbundenen Kopplungsabschnitt aufweist. Im Kopplungsabschnitt ist eine Kulisse ausgebildet, in der ein hufeisenförmiger Gerüstzapfen aufnehmbar ist. Der Gerüstzapfen ist in der Kulisse drehbar, aber nicht verschiebbar.

Aufgabe der vorliegenden Erfindung ist es demgegenüber, auf konstruktiv besonders einfache Art und Weise die Montage eines Geländerholms an einem Gerüst zu vereinfachen.

Diese Aufgabe wird durch einen Geländerholm gemäß Anspruch 1 gelöst. Die Unteransprüche geben zweckmäßige Weiterbildungen an.

Die Aufgabe wird somit erfindungsgemäß gelöst durch einen Geländerholm für ein Gerüst, wobei der Geländerholm folgende Merkmale aufweist:
a) einen sich in Richtung der Längsachse des Geländerholms erstreckenden Rückhalteholm;
b) zwei starr mit den in Richtung der Längsachse des Geländerholms distanzierten Enden des Rückhalteholms verbundene Kopplungsabschnitte, wobei
c) jeder Kopplungsabschnitt eine Kulisse aufweist und Gerüstzapfen des Gerüsts in den Kulissen verschiebbar führbar sind, wobei
d) die Kulissen jeweils einen ersten Kulissenabschnitt aufweisen, dessen Längsachse quer zur Längsachse des Geländerholms verläuft und
e) die Kulissen jeweils einen zweiten Kulissenabschnitt aufweisen, dessen Längsachse quer zur Längsachse des Geländerholms und quer zur Längsachse des ersten Kulissenabschnitts verläuft, wobei die Kulissen Y-förmig ausgebildet sind.

Die unbeweglichen, mit dem Rückhalteholm verbundenen, zumindest zwei, insbesondere genau zwei, Kopplungsabschnitte ermöglichen eine konstruktiv besonders einfache Ausbildung des erfindungsgemäßen Geländerholms. Mittels der Y-förmigen Kulisse kann der Geländerholm unabhängig von seiner Orientierung am Gerüstzapfen befestigt werden. Der Gerüstzapfen wird dabei im nach der Montage jeweils oben liegenden Schenkel der Y-förmigen Kulisse aufgenommen.

Die Längsachsen der Kulissenabschnitte bestehen dabei aus unendlich langen fiktiven Geraden, die durch den Anfangs- und Endpunkt des jeweiligen Kulissenabschnitts verlaufen.

Unter dem Ausdruck "quer" wird eine nicht parallele Ausrichtung verstanden.

Die Kulissen sind bevorzugt in Form von Durchgangsausnehmungen ausgebildet.

Die Längsachsen der ersten und zweiten Kulissenabschnitte können die Längsachse des Geländerholms in einem Winkel von 1° bis 89° schneiden. Insbesondere schneiden die Längsachsen der ersten und zweiten Kulissenabschnitte die Längsachse des Geländerholms in einem Winkel von 2° bis 60°, bevorzugt in einem Winkel von 3° bis 30°, besonders bevorzugt in einem Winkel von 4° bis 20°.

Um ein gleiches Montageverhalten des Geländerholms am Gerüstzapfen unabhängig von der Orientierung des Geländerholms zu erzielen, ist der zweite Kulissenabschnitt jedes Kopplungsabschnitts bevorzugt spiegelsymmetrisch zu dem ersten Kulissenabschnitt desselben Kopplungsabschnitts ausgebildet.

Die Konstruktion und Herstellung des Geländerholms wird weiter vereinfacht, wenn die Symmetrieachse zur Spiegelung der zuvor genannten Kulissenabschnitte entlang der Längsachse des Geländerholms verläuft.

Erfindungsgemäß, ist der erste und zweite Kulissenabschnitt jeder Kulisse durch einen dritten Kulissenabschnitt verbunden, dessen Längsachse quer zur Längsachse des ersten Kulissenabschnitts und quer zur Längsachse des zweiten Kulissenabschnitts verläuft. In diesem Fall wird die Kulisse stufenförmig am Gerüstzapfen geführt, wodurch der Monteur bei der Montage des Geländerholms "spürt", dass der Geländerholm fest mit dem Gerüstzapfen verbunden ist. Weiterhin wird durch die stufenförmige Ausbildung der Kulisse ein unbeabsichtigtes Ausfädeln der Kulisse relativ zum Gerüstzapfen verhindert.

Die Konstruktion des Geländerholms wird dabei weiter vereinfacht, wenn die Längsachsen der dritten Kulissenabschnitte senkrecht zur Längsachse des Geländerholms verlaufen.

Beide Kulissen sind jeweils mit einer Durchtrittsöffnung zur Einführung des Gerüstzapfens verbunden. Erfindungsgemäß, ist jedoch jeweils ein vierter Kulissenabschnitt jeweils unmittelbar mit einer Durchtrittsöffnung verbunden, wobei der vierte Kulissenabschnitt einen Verbindungskanal zwischen der Durchtrittsöffnung und dem dritten Kulissenabschnitt darstellt. Die Längsachse des vierten Kulissenabschnitts verläuft bevorzugt entlang der Längsachse des Geländerholms.

Die Kulissenabschnitte weisen bevorzugt die gleiche Breite auf. Die Breite der Kulissenabschnitte ist dabei vorzugsweise so gewählt, dass der Gerüstzapfen mit einer Spielpassung in den Kulissenabschnitten führbar ist.

Die Durchtrittsöffnung kann eine größere Breite bzw. lichte Weite aufweisen als die ersten, zweiten, dritten und/oder vierten Kulissenabschnitte. Der Geländerholm wird in diesem Fall nach der Aufnahme des Gerüstzapfens in der Durchtrittsöffnung und Verschieben des Geländerholms - sodass sich der Gerüstzapfen in der Kulisse befindet - fest an dem Gerüstzapfen gehalten.

Die Ausbildung des Geländerholms wird konstruktiv weiter vereinfacht, wenn der Querschnitt der Durchtrittsöffnung eine kreisförmige Grundform aufweist.

Die Kulissen sind Y-förmig ausgebildet und münden am unteren Ende des Y durch den vierten Kulissenabschnitt in die Durchtrittsöffnung.

Die Kulissenabschnitte sind vorzugsweise entlang ihrer jeweiligen Längsachse gerade ausgebildet, d.h. der Gerüstzapfen ist in einer geraden Bahn in den Kulissenabschnitten führbar.

Die effektiv nutzbare Durchgangsbreite eines Gerüsts kann erhöht werden, wenn die Kopplungsabschnitte eben ausgebildet sind. Weiterhin sind in diesem Fall die Kulissen einfacher fertigbar.

Der Geländerholm ist in Bezug auf seine Längsachse um 180° gedreht montierbar, wenn der Geländerholm symmetrisch zu seiner Mittenebene ausgebildet ist, die entlang der Längsachse des Geländerholms verläuft, wobei die Ebenen der Kulissen senkrecht zur Mittenebene ausgebildet sind. Unter der Ebene der Kulissen wird dabei die Ebene verstanden, in der die Kulissen ausgebildet sind, d.h. die Ebene, die parallel zur, insbesondere flachgedrückten, Oberfläche der Kopplungsabschnitte verläuft.

Die erste Kulisse ist vorzugsweise identisch zur zweiten Kulisse ausgebildet. Weiterhin weisen die Kulissen bevorzugt bezüglich der Längsachse des Geländerholms dieselbe Orientierung auf. Hierbei sind die Kulissen bevorzugt so zueinander orientiert, dass die Längsachsen der ersten Kulissenabschnitte parallel zueinander verlaufen. Durch die in der vorgenannten Weise "gleichläufig" ausgebildeten Kulissen ist es möglich, bei aufgebautem Gerüst einen einzelnen Geländerholm temporär auszubauen, um beispielsweise Baumaterial auf die Gerüstebene anzuliefern.

Die erfindungsgemäße Aufgabe wird weiterhin gelöst durch ein Gerüst, d.h. ein Baugerüst, mit einer Gerüststrebe, einem an der Gerüststrebe angeordneten oder ausgebildeten Gerüstzapfen sowie einem zuvor beschriebenem Geländerholm, wobei der Gerüstzapfen verschiebbar in der Kulisse angeordnet ist.

Konstruktion und Montage des Gerüsts werden signifikant vereinfacht, wenn der Gerüstzapfen entlang seiner Längsachse gerade ausgebildet ist.

In besonders bevorzugter Ausgestaltung der Erfindung ist der Gerüstzapfen pilzförmig ausgebildet. Der Gerüstzapfen weist dabei einen geraden Bolzen auf, an dessen Ende ein abgerundeter Kopf mit größerem Durchmesser als der Bolzen ausgebildet ist. Der Kopf ist hierbei bevorzugt an seinem freien Ende abgerundet und zum geraden Bolzen hin flach ausgebildet.

Die Kulissenbreite, d.h. die lichte Weite der Kulissen, ist vorzugsweise größer als der Bolzendurchmesser, aber schmaler als der Durchmesser des abgerundeten Kopfs. Dadurch wird der Geländerholm sicher an der Gerüststrebe gehalten, wobei der Geländerholm mit einer Spielpassung relativ zur Gerüststrebe verschiebbar ist.

Besonders bevorzugt erstreckt sich der Gerüstzapfen nicht über das parallel zur Längsachse des Gerüstzapfens ermittelte Außenmaß des Geländerholms. Die Durchgangsbreite des Gerüsts wird hierdurch nicht vom Gerüstzapfen, sondern nur durch den Querschnitt des Geländerholms beschränkt.

Um eine besonders hohe Sicherheit für den Monteur des Gerüsts zu erreichen, ist das Gerüst bevorzugt in Form eines vorlaufenden Gerüsts ausgebildet. Dabei ist es möglich, einen Laufbelag des Gerüsts erst nach dem Geländerholm zu montieren.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigt sowie aus den Ansprüchen.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1a - Fig. 1c: schematische perspektivische Ansichten der Montage eines Geländerholms an Gerüststreben;
- Fig. 2a: eine Draufsicht auf den montierten Geländerholm;
- Fig. 2b: eine Seitenansicht des Geländerholms; und
- Fig. 3: eine perspektivische Ansicht einer Gerüststrebe.

Figur 1a zeigt ein Gerüst 10 mit einem ersten Rahmenelement 12 und einem zweiten Rahmenelement 14. Ein drittes Rahmenelement 16 wird auf das erste Rahmenelement 12 in Richtung eines Pfeils 18 aufgesteckt. Das dritte Rahmenelement 16 weist eine Gerüststrebe 20 mit einem Gerüstzapfen 22 auf. Der Gerüstzapfen 22 ist bevorzugt durch ein Bolzenschweißverfahren an der Gerüststrebe 20 befestigt. Das Bolzenschweißverfahren ermöglicht dabei einen hohen Automatisierungsgrad bei der Herstellung des Gerüsts 10.

Figur 1b zeigt die weitere Montage des Gerüsts 10, wobei ein Geländerholm 24 am Gerüstzapfen 22 eingehängt wird.

Gemäß Figur 1c wird bei der weiteren Montage des Gerüsts 10 der Geländerholm 24 in einen Gerüstzapfen 26 eingehängt. Der Gerüstzapfen 26 ist bevorzugt durch ein Bolzenschweißverfahren an einem vierten Rahmenelement 28 angebracht. Anschließend wird der Geländerholm 24 durch Anheben des vierten Rahmenelements 28 um den Gerüstzapfen 22 nach oben geschwenkt und das vierte Rahmenelement 28 in Richtung eines Pfeils 30 auf das zweite Rahmenelement 14 gesteckt.

An den Rahmenelementen 16, 28 kann ein zweiter Geländerholm (nicht gezeigt) angeordnet sein, der parallel zum Geländerholm 24 verläuft und beim Anheben des vierten Rahmenelements 28 gleichzeitig mit dem Geländerholm 24 verschwenkt wird. Der zweite, nicht dargestellte Geländerholm kann identisch zum Geländerholm 24 ausgebildet sein.

Das dritte Rahmenelement 16 und das vierte Rahmenelement 28 weisen Querstege 32, 34 auf. Auf die Querstege 32, 34 kann ein Belagelement (nicht gezeigt) aufgelegt werden, um einem Bauarbeiter das Begehen des Gerüsts 10 in größerer Höhe zu ermöglichen. Wie aus Figur 1c ersichtlich ist, wird das Belagelement erst auf die Querstege 32, 34 gelegt, wenn der Geländerholm 24 bereits montiert ist. Bei dem Gerüst 10 handelt es sich somit um ein Gerüst mit vorlaufenden Geländerholmen.

Figur 2a zeigt eine Teilansicht des Gerüsts 10. Aus Figur 2a ist ersichtlich, dass der Geländerholm 24 einen Rückhalteholm 36 aufweist. Der Rückhalteholm 36 erstreckt sich in Richtung der Längsachse 38 des Geländerholms 24. An den Enden des Rückhalteholms 36 sind - in Richtung der Längsachse 38 gesehen - Kopplungsabschnitte 40, 42 des Geländerholms 24 angeordnet. Die Kopplungsabschnitte 40, 42 sind flach ausgebildet und jeweils starr mit den längsseitigen Enden des Rückhalteholms 36 verbunden.

Der Geländerholm 24 ist symmetrisch zu seiner Mittenebene 44 ausgebildet, wobei sich die Mittenebene 44 in Figur 2a in die Papierebene hinein bzw. aus der Papierebene heraus erstreckt.

In Figur 2a ist die Gerüststrebe 20 mit daran angeordnetem Gerüstzapfen 22 sowie eine Gerüststrebe 48 mit daran angeordnetem Gerüstzapfen 26 gezeigt. Der Geländerholm 24 weist Kulissen 50, 52 auf, die die Gerüstzapfen 22, 26 hintergreifen, um den Geländerholm 24 an den Gerüststreben 20, 48 zu befestigen. Die Kulissen 50, 52 sind im Wesentlichen V-förmig ausgebildet und mit Durchtrittsöffnungen 54, 56 verbunden. Die lichte Weite der Durchtrittsöffnungen 54, 56 ist derart gewählt, dass die pilzkopfförmigen Enden der Gerüstzapfen 22, 26 mit einer Spielpassung durch die Durchtrittsöffnungen 54, 56 führbar sind. Demgegenüber ist die Breite der Kulissen 50, 52 kleiner gewählt als die lichte Weite der Durchtrittsöffnungen 54, 56. Die Breite der Kulissen 50, 52 ist weiterhin kleiner gewählt als der Durchmesser der pilzkopfförmigen Enden der Gerüstzapfen 22, 26, sodass die Kulissen 50, 52 die Gerüstzapfen 22, 26 im montierten Zustand des Geländerholms 24 hintergreifen. Mit anderen Worten weisen die Gerüstzapfen 22, 26 eine pilzförmige Grundform auf, wobei der "Pilzkopf" der Gerüstzapfen 22, 26 mit einer Spielpassung durch die Durchtrittsöffnungen 54, 56 führbar ist und der "Stiel" der Gerüstzapfen 22, 26, also ein Bolzen der Gerüstzapfen 22, 26, mit einer Spielpassung in den Kulissen 50, 52 verschiebbar ist. Für eine detaillierte Ansicht des Gerüstzapfens 22 wird auf Fig. 3 verwiesen. Der Gerüstzapfen 26 ist identisch mit dem Gerüstzapfen 22 ausgebildet.

Die Kulissen 50, 52 weisen erste Kulissenabschnitte 58, 60 und zweite Kulissenabschnitte 62, 64 auf, die jeweils durch dritte Kulissenabschnitte 66, 68 verbunden sind. Die Durchtrittsöffnungen 54, 56 sind über vierte Kulissenabschnitte 70, 72 mit den dritten Kulissenabschnitten 66, 68 verbunden. Die vierten Kulissenabschnitte 70, 72 verlaufen entlang der Längsachse 38 des Geländerholms 24. Durch die dritten Kulissenabschnitte 66, 68 und die vierten Kulissenabschnitte 70, 72 wird die Y-förmige Grundform der Kulissen 50, 52 dargestellt. Die Durchtrittsöffnungen 54, 56 sind dabei am unteren Ende der Y-Form ausgebildet.

Die ersten Kulissenabschnitte 58, 60, sowie die zweiten Kulissenabschnitte 62, 64 sind quer zur Längsachse 38, d.h. weder parallel noch deckungsgleich mit der Längsachse 38 ausgebildet. Weiterhin verlaufen die ersten Kulissenabschnitte 58, 60 quer zu den zweiten Kulissenabschnitten 62, 64. Dies wird in Fig. 2a beispielhaft anhand des ersten Kulissenabschnitts 60 verdeutlicht, dessen Längsachse 74 quer zur Längsachse 38 des Geländerholms 24 verläuft. Die Längsachse 74 schneidet die Längsachse 38 dabei in einem Winkel α zwischen 3° und 15°. Weiterhin verläuft die Längsachse 76 des zweiten Kulissenabschnitts 64 quer zur Längsachse 38.

Die Längsachsen (nicht dargestellt) der dritten Kulissenabschnitte 66, 68 verlaufen quer zu den Längsachsen der ersten Kulissenabschnitte 58, 60 und quer zu den Längsachsen der zweiten Kulissenabschnitte 62, 64. Weiterhin verlaufen die Längsachsen der dritten Kulissenabschnitte 66, 68 quer zur Längsachse 38, insbesondere senkrecht zur Längsachse 38.

Die Verbindung zwischen den vierten Kulissenabschnitten 70, 72 und den ersten Kulissenabschnitten 58, 60 sowie den zweiten Kulissenabschnitten 62, 64 sind stufenförmig ausgebildet, so dass - wie durch Pfeile 78 angedeutet - das Verschieben des Geländerholms 24 bei dessen Montage stufenförmig verläuft.

Figur 2b zeigt das Gerüst 10 in einer Seitenansicht. Aus Figur 2b ist ersichtlich, dass sich der Gerüstzapfen 26 - wie durch einen Doppelpfeil 80 angedeutet - in Richtung seiner Längsachse nicht über den Querschnitt des Geländerholms 24 erstreckt. Die durch einen Doppelpfeil 82 angedeutete Durchgangsbreite des Gerüsts 10 wird dadurch maximiert. Weiterhin zeigt Fig. 2b, dass der Gerüstzapfen 26 bezüglich seiner Längsachse (nicht dargestellt) gerade ausgebildet ist.

Fig. 3 zeigt die Gerüststrebe 20 mit daran befestigtem Gerüstzapfen 22. Aus Fig. 3 ist ersichtlich, dass der Gerüstzapfen 22 radialsymmetrisch zu seiner Längsachse 84 ausgebildet ist. Die Längsachse 84 des Gerüstzapfens 22 verläuft senkrecht zur Längsachse 86 der Gerüststrebe 20. Fig. 3 zeigt weiterhin, dass der Gerüstzapfen 22 einen zylinderförmigen Abschnitt 88 und einen daran anschließenden Endabschnitt 90 aufweist. Der Endabschnitt 90 weist quer zur Längsachse 84 einen größeren Querschnitt auf als der zylinderförmige Abschnitt 88. Der Endabschnitt 90 kann gestaucht-rotationsellipsoid ausgebildet sein. Alternativ dazu kann der Endabschnitt 90 in Form einer Scheibe ausgebildet sein. Besonders bevorzugt ist die axial zur Gerüststrebe 20 hin weisende Seite des Endabschnitts 90 flach und die axial von der Gerüststrebe 20 weg weisende Seite des Endabschnitts 90 ist rund ausgebildet.

Die Erfindung betrifft zusammenfassend einen Geländerholm sowie ein Gerüst mit einem Geländerholm. Der Geländerholm weist an seinen in Längsrichtung gesehenen Enden jeweils einen Kopplungsbereich mit jeweils einer Kulisse auf. Beide Kulissen weisen einen ersten und einen zweiten Kulissenabschnitt auf, deren Längsachsen wie die Schenkel des Buchstaben Y verlaufen und bevorzugt symmetrisch zur Längsachse des Geländerholms ausgebildet sind. Die beiden Kulissenabschnitte sind durch einen senkrecht zur Längsachse des Geländerholms ausgebildeten dritten Kulissenabschnitt verbunden. In Richtung der Längsachse des Geländerholms ist der dritte Kulissenabschnitt über einen vierten Kulissenabschnitt mit einer Durchtrittsöffnung verbunden. In den Kulissen ist vorzugsweise jeweils ein pilzförmiger Gerüstzapfen translatorisch bewegbar.

## Patentansprüche

1. Geländerholm (24) für ein Gerüst (10), wobei der Geländerholm (24) folgende Merkmale aufweist:
a) einen sich in Richtung der Längsachse (38) des Geländerholms (24) erstreckenden Rückhalteholm (36);
b) zwei mit den in Richtung der Längsachse (38) des Geländerholms (24) distanzierten Enden des Rückhalteholms (36) verbundene Kopplungsabschnitte (40, 42), wobei
c) jeder Kopplungsabschnitt (40, 42) eine Kulisse (50, 52) aufweist und Gerüstzapfen (22, 26) des Gerüsts (10) in den Kulissen (50, 52) verschiebbar führbar sind,
**dadurch gekennzeichnet, dass**
die Kopplungsabschnitte (40,42) starr mit dem Geländerholm (24) verbunden sind, und dass
d) die Kulissen (50, 52) jeweils einen ersten Kulissenabschnitt (58, 60) aufweisen, dessen Längsachse (74) quer zur Längsachse (38) des Geländerholms (24) verläuft und
e) die Kulissen (50, 52) jeweils einen zweiten Kulissenabschnitt (62, 64) aufweisen, dessen Längsachse (76) quer zur Längsachse (38) des Geländerholms (24) und quer zur Längsachse (74) des ersten Kulissenabschnitts (58, 60) verläuft,
wobei die ersten und zweiten Kulissenabschnitte (58, 60, 62, 64) durch einen dritten Kulissenabschnitt (66, 68) verbunden sind, der quer zu den ersten und zweiten Kulissenabschnitten (58, 60, 62, 64) verläuft,
wobei die Kulissenabschnitte (58, 60, 62, 64, 66, 68, 70, 72) mit einer Durchtrittsöffnung (54, 56) zur Einführung des Gerüstzapfens (22, 26) verbunden sind,
wobei jeweils ein vierter Kulissenabschnitt (70, 72) jeweils unmittelbar mit einer Durchtrittsöffnung (54, 56) verbunden ist, wobei der vierte Kulissenabschnitt (70, 72) einen Verbindungskanal zwischen der Durchtrittsöffnung (54, 56) und dem dritten Kulissenabschnitt (66, 68) darstellt und
wobei die Kulissen (50, 52) Y-förmig ausgebildet sind und am unteren Ende des Y durch den vierten Kulissenabschnitt (70, 72) in die Durchtrittsöffnung (54, 56) münden.

2. Geländerholm nach Anspruch 1, bei dem die zweiten Kulissenabschnitte (62, 64) jeweils spiegelsymmetrisch zu den ersten Kulissenabschnitten (58, 60) ausgebildet sind.

3. Geländerholm nach Anspruch 2, bei dem die Symmetrieachse zur Spiegelung der Kulissenabschnitte (58, 60, 62, 64) entlang der Längsachse (38) des Geländerholms (24) verläuft.

4. Geländerholm nach einem der vorhergehenden Ansprüche, bei dem die Kulissenabschnitte (58, 60, 62, 64, 66, 68, 70, 72) die gleiche Breite aufweisen.

5. Geländerholm nach einem der vorhergehenden Ansprüche, bei dem die Durchtrittsöffnung (54, 56) eine größere lichte Weite aufweist als die Kulissenabschnitte (58, 60, 62, 64, 66, 68, 70, 72).

6. Geländerholm nach einem der vorhergehenden Ansprüche, bei dem der Querschnitt der Durchtrittsöffnung (54, 56) eine kreisförmige Grundform aufweist.

7. Geländerholm nach einem der vorhergehenden Ansprüche, bei dem die Kopplungsabschnitte (40, 42) eben ausgebildet sind.

8. Geländerholm nach einem der vorhergehenden Ansprüche, bei dem der Geländerholm (24) symmetrisch zu seiner Mittenebene (44) ausgebildet ist, die entlang der Längsachse (38) des Geländerholms (24) verläuft, wobei die Kulissen (50, 52) senkrecht zur Mittenebene (44) ausgebildet sind.

9. Geländerholm nach einem der vorhergehenden Ansprüche, bei dem die Kulissen (50, 52) identisch ausgebildet und derart bezüglich der Längsachse (38) des Geländerholms (24) gleich ausgerichtet sind, dass die Längsachsen (74) der ersten Kulissenabschnitte (58, 60) parallel zueinander verlaufen.

10. Gerüst (10) mit einer Gerüststrebe (20, 48), einem an der Gerüststrebe (20, 48) angeordneten oder ausgebildeten Gerüstzapfen (22, 26) sowie einem Geländerholm (24) nach einem der vorherigen Ansprüche, wobei der Gerüstzapfen (22, 26) verschiebbar in der Kulisse (50, 52) angeordnet ist.

11. Gerüst nach Anspruch 10, bei dem der Gerüstzapfen (22, 26) entlang seiner Längsachse (84) gerade ausgebildet ist.

12. Gerüst nach Anspruch 10 oder 11, bei dem der Gerüstzapfen (22, 26) pilzförmig ausgebildet ist.

13. Gerüst nach einem der Ansprüche 10 bis 12, bei dem sich der Gerüstzapfen (22, 26) nicht über das parallel zur Längsachse des Gerüstzapfens (22, 26) ermittelte Außenmaß des Geländerholms (24) erstreckt.

## Claims

1. Railing bar (24) for scaffolding (10), the railing bar (24) comprising the following features:
a) a retaining bar (36) extending in the direction of the longitudinal axis (38) of the railing bar (24);
b) two coupling pieces (40, 42) connected to the ends of the retaining bar (36) that are spaced in the direction of the longitudinal axis (38) of the railing bar (24),
c) each coupling piece (40, 42) comprising a slot (50, 52), and scaffold pins (22, 26) of the scaffolding (10) being movably guided in the slots (50, 52),
**characterized in that** the coupling pieces (40, 42) are rigidly connected to the railing bar (24), and **in that**
d) each slot (50, 52) comprises a first slot portion (58, 60), the longitudinal axis (74) of which extends transversely to the longitudinal axis (38) of the railing bar (24), and
e) each slot (50, 52) comprises a second slot portion (62, 64), the longitudinal axis of which (76) extends transversely to the longitudinal axis (38) of the railing bar (24) and transversely to the longitudinal axis (74) of the first slot portion (58, 60),
the first and the second slot portions (58, 60, 62, 64) being connected by means of a third slot portion (66, 68) that extends transversely to the first and to the second slot portions (58, 60, 62, 64),
the slot portions (58, 60, 62, 64, 66, 68, 70, 72) being connected to a passage (54, 56) for introducing the scaffold pin (22, 26),
a fourth slot portion (70, 72) being directly connected to a passage (54, 56) in each case,
the fourth slot portion (70, 72) being a connecting channel between the passage (54, 56) and the third slot portion (66, 68), and
the slots (50, 52) being Y-shaped and leading into the passage (54, 56) at the lower end of the Y-shape through the fourth slot portion (70, 72).

2. Railing bar according to claim 1, wherein the second slot portion (62, 64) is mirror-symmetrical to the first slot portion (58, 60) in each case.

3. Railing bar according to claim 2, wherein the symmetry axis for mirroring the slot portions (58, 60, 62, 64) extends along the longitudinal axis (38) of the railing bar (24).

4. Railing bar according to any of the preceding claims, wherein the slot portions (58, 60, 62, 64, 66, 68, 70, 72) have the same width.

5. Railing bar according to any of the preceding claims, wherein the passage (54, 56) has a greater clear width than the slot portions (58, 60, 62, 64, 66, 68, 70, 72).

6. Railing bar according to any of the preceding claims, wherein the basic shape of the cross section of the passage (54, 56) is circular.

7. Railing bar according to any of the preceding claims, wherein the coupling pieces (40, 42) are plane.

8. Railing bar according to any of the preceding claims, in which the railing bar (24) is symmetrical with respect to the central plane (44) thereof, which extends along the longitudinal axis (38) of the railing bar (24), the slots (50, 52) being perpendicular to the central plane (44).

9. Railing bar according to any of the preceding claims, in which the slots (50, 52) are identical, and have the same orientation with respect to the longitudinal axis (38) of the railing bar, (24) such that the longitudinal axes (74) of the first slot portions (58, 60) extend in parallel with one another.

10. Scaffolding (10) comprising a scaffold strut (20, 48), a scaffold pin (22, 26) arranged or formed on the scaffold strut (20, 48), and a railing bar (24) according to any of the preceding claims, wherein the scaffold pin (22, 26) is arranged in the slot (50, 52) so as to be movable.

11. Scaffolding according to claim 10, wherein the scaffold pin (22, 26) is linear along the longitudinal axis (84) thereof.

12. Scaffolding according to either claim 10 or claim 11, wherein the scaffold pin (22, 26) is fungiform.

13. Scaffolding according to any of claims 10 to 12, wherein the scaffold pin (22, 26) does not extend beyond the outer dimension of the railing bar (24) which is defined in parallel with the longitudinal axis of the scaffold pin (22, 26).

## Revendications

1. Garde-corps (24) destiné à un échafaudage (10), le garde-corps (24) présentant les caractéristiques suivantes :
a) une traverse de soutènement (36) s'étendant dans la direction de l'axe longitudinal (38) du garde-corps (24) ;
b) deux sections d'accouplement (40, 42) raccordées aux extrémités distancées de la traverse de soutènement (36) dans la direction de l'axe longitudinal (38) du garde-corps (24),
c) chaque section d'accouplement (40, 42) présentant une coulisse (50, 52) et les tourillons d'échafaudage (22, 26) de l'échafaudage (10) pouvant effectuer un mouvement en translation dans les coulisses (50, 52),
**caractérisé en ce que**
les sections d'accouplement (40, 42) sont raccordées rigidement au garde-corps (24) et que
d) les coulisses (50, 52) présentent respectivement une première partie de coulisse (58, 60) dont l'axe longitudinal (74) s'étend dans la direction transversale par rapport à l'axe longitudinale (38) du garde-corps (24) et
e) les coulisses (50, 52) présentent respectivement une deuxième partie de coulisse (62, 64) dont l'axe longitudinal (76) s'étend dans la direction transversale par rapport à l'axe longitudinale (38) du garde-corps (24) et dans la direction transversale par rapport à l'axe longitudinale (74) de la première partie de coulisse (58, 60),
les première et deuxième parties de coulisse (58, 60, 62, 64) étant reliées par une troisième partie de coulisse (66,68) qui s'étend dans la direction transversale par rapport aux première et deuxième parties de coulisse (58, 60, 62, 64),
les parties de coulisse (58, 60, 62, 64, 66, 68, 70, 72) étant reliées à une ouverture de passage (54, 56) destinée à introduire le tourillon d'échafaudage (22, 26),
une quatrième partie de coulisse (70, 72) étant respectivement reliée directement à une ouverture de passage (54, 56)
la quatrième partie de coulisse (70, 72) présentant un canal de liaison entre l'ouverture de passage (54, 56) et la troisième partie de coulisse (66, 68) et
les coulisses (50, 52) étant en forme de Y et débouchant à l'extrémité inférieure de l'Y dans l'ouverture de passage (54, 56) par la quatrième partie de coulisse (70, 72).

2. Garde-corps selon la revendication 1 chez lequel les deuxièmes parties de coulisse (62, 64) sont formées symétriquement par réflexion par rapport aux premières parties de coulisses (58, 60).

3. Garde-corps selon la revendication 2 chez lequel l'axe symétrique par rapport à la réflexion des parties de coulisse (58, 60, 62, 64) longe l'axe longitudinal (38) du garde-corps (24).

4. Garde-corps selon l'une quelconque des revendications précédentes chez lequel les parties de coulisse (58, 60, 62, 64, 66, 68, 70, 72) présentent la même largeur.

5. Garde-corps selon l'une quelconque des revendications précédentes chez lequel l'ouverture de passage (54, 56) présente une largeur intérieure plus grande que les parties de coulisse (58, 60, 62, 64, 66, 68, 70, 72).

6. Garde-corps selon l'une quelconque des revendications précédentes chez lequel la section transversale de l'ouverture de passage (54, 56) présente une forme de base en cercle.

7. Garde-corps selon l'une quelconque des revendications précédentes chez lequel les parties d'accouplement (40, 42) sont de forme plane.

8. Garde-corps selon l'une quelconque des revendications précédentes chez lequel le garde-corps (24) est formé symétrique par rapport à son plan médian (44) qui s'étend le long de l'axe longitudinal (38) du garde-corps (24), les coulisses (50, 52) étant formées perpendiculairement par rapport au plan médian (44).

9. Garde-corps selon l'une quelconque des revendications précédentes chez lequel les coulisses (50, 52) sont formées de manière identique et orientées de la même manière par rapport à l'axe longitudinal (38) du garde-corps (24), de sorte que les axes longitudinaux (74) des premières parties de coulisse (58, 60) s'étendent parallèlement les uns par rapport aux autres.

10. Échafaudage (10) muni d'un montant d'échafaudage (20, 48), d'un tourillon d'échafaudage (22, 26) disposé ou formé sur le montant d'échafaudage (20, 48) ainsi que d'un garde-corps (24) selon l'une des revendications précédentes, le tourillon d'échafaudage (22, 26) étant disposé de façon à pouvoir être coulissé dans la coulisse (50, 52).

11. Échafaudage selon la revendication 10 chez lequel le tourillon d'échafaudage (22, 26) est rectiligne le long de son axe longitudinal (84).

12. Échafaudage selon la revendication 10 ou 11 chez lequel le tourillon d'échafaudage (22, 26) est en forme de champignon.

13. Échafaudage selon l'une quelconque des revendications 10 à 12, chez lequel le tourillon d'échafaudage (22, 26) ne s'étend pas sur la cote extérieure du garde-corps (24) établie parallèlement à l'axe longitudinal du tourillon d'échafaudage (22, 26).
